# EUROPÄISCHE PATENTSCHRIFT

(11) **EP 1 003 681 B1**
(45) Veröffentlichungstag und Bekanntmachung des Hinweises auf die Patenterteilung: **04.09.2002**
(21) Anmeldenummer: 99907441.2
(22) Anmeldetag: 28.01.1999
(51) Int. Cl.: B65D 81/32

(54) **ZWEIKOMPONENTENBEHÄLTER**
TWO-COMPONENT CONTAINER
RESERVOIR A DEUX COMPOSANTES

(30) Priorität: 23.03.1998 DE 19812660
(43) Veröffentlichungstag der Anmeldung: 31.05.2000
(73) Patentinhaber: Wella Aktiengesellschaft, 64274 Darmstadt (DE)
(72) Erfinder: HERZOG, Volker, D-64560 Riedstadt (DE); MAYER, Jörg, D-64297 Darmstadt (DE); KOHN, Udo, D-64289 Darmstadt (DE); STEIGERWALD, Franz, D-63437 Griesheim (DE)
(86) Internationale Anmeldenummer: EP9900547
(87) Internationale Veröffentlichungsnummer: WO99048772

(56) Entgegenhaltungen:
- EP-A- 0 260 179
- WO-A-93/14990
- FR-A- 2 239 390
- US-A- 4 483 439
- US-A- 4 823 946

## Beschreibung

Die Erfindung betrifft einen Zweikomponentenbehälter mit zwei voneinander getrennten und nach Herausstoßen eines Stopfens miteinander kommunizierenden Behältern, wobei jeder Behälter eine Kammer zur Aufnahme einer Komponente aufweist, mit einem Gewinde an einem Hals des einen Behälters und einem weiteren Gewinde, welches mit dem anderen Behälter verbunden ist, wobei die Gewinde ineinandergreifen, und der eine Behälter derart gegen den anderen Behälter schraubbar ist, daß der Stopfen aus seinem Halteelement gestoßen wird, und wobei ein Zwischenstück zwischen den Behältern vorgesehen ist, welches mit einer Auflage auf dem oberen Rand des unteren Behälters aufliegt.

Aus der FR 2 239 390 A ist ein Zweikomponentenbehälter dieser Art bekannt.

Aus der DE-OS 37 22 371 ist ein Zweikomponentenbehälter bekannt, welcher für eine getrennte Aufnahme einer Haarfarbe und eines Oxidationmittels geeignet ist. Nach dem Herausstoßen des Stopfens werden diese beiden Komponenten miteinander vermischt, um eine aktive Haarfarbe zu erhalten. Unterhalb des Außengewindes des unteren Behälters ist an dessen Hals ein ringförmig umlaufender Wulst vorgesehen, um den Zweikomponentenbehälter dahingehend abzudichten, daß die aktive Haarfarbe nicht ausfließen kann.

Der bekannte Zweikomponentenbehälter hat den Nachteil, daß die Dichtwirkung des Wulstes sehr stark von der Fertigungsgenauigkeit des Wulstes und der an ihn angrenzenden Bauteile abhängt, was den Zweikomponentenbehälter verteuert. Zum anderen kann aktive Haarfarbe zwischen die Gewinde gelangen. Und schließlich kann ein evtl. im Zweikomponentenbehälter auftretender Überdruck nur in Abhängigkeit der Fertigungstoleranz besser oder weniger gut nach außen abgebaut werden.

Der Erfindung liegt die Aufgabe zu Grunde, einen Zweikomponentenbehälter der eingangs beschriebenen Art dahingehend auszugestalten, daß eine gute Abdichtung auch bei größerer Fertigungstoleranz erfolgt, und daß hierbei ein Überdruck reproduzierbar abgebaut wird.

Gelöst ist die Aufgabe gemäß dem kennzeichnenden Teil des Anspruchs 1. Danach ist ein ringförmiges Verbindungsstück mit dem oberen Behälter verbunden, und ist am Verbindungsstück eine Dichtlippe vorgesehen, die zwischen dem Verbindungsstück und dem Zwischenstück derart anliegt, daß die Dichtlippe nach außen vom Zwischenstück elastisch wegstellbar ist, um so eine Ventilwirkung zu erzeugen.

Die Erfindung hat den Vorteil, daß der Zweikomponentenbehälter auch bei größerer Fertigungstoleranz gut abgedichtet wird, da die Dichtlippe elastisch wegstellbar zwischen dem Verbindungsstück und dem Zwischenstück anliegt, und eine ungenauere Distanz durch ihre Elastizität ausgleicht. Ein Überdruck wird durch die Ventilwirkung der Dichtlippe reproduzierbar abgebaut. Zudem kann die aktive Haarfarbe nicht zwischen die Gewinde gelangen, da dies von der Dichtlippe verhindert wird. Die Dichtlippe kann am Verbindungsstück angeformt sein und am Zwischenstück anliegen oder umgekehrt.

Ist sowohl die Dichtlippe als auch der Bereich des Zwischenstücks, der an der Dichtlippe anliegt, ringförmig umlaufend ausgestaltet (Anspruch 2), so erfüllt die Dichtung in umlaufender Weise ihre Funktion.

Der weiteren Abdichtung des Zweikomponentenbehälters dient eine Dichtung im Bereich des oberen Randes des unteren Behälters, mittels der das Zwischenstück gegenüber dem Rand abgedichtet wird (Anspruch 4).

Zum einfachen und sicheren Aktivieren des Zweikomponentenbehälters kann ein mit dem oberen Behälter verbundener, mindestens eine Öffnung aufweisender Ausstoßer vorgesehen werden, wobei der Stopfen durch den Widerstand des Ausstoßers nach unten aus einem Halteelement des Zwischenstücks, in dem der Stopfen sitzt, ausgestoßen werden kann (Anspruch 3). Nach einem Ausstoßen kann Produkt durch die Öffnung fließen, wodurch sich die Komponenten vermischen.

Der Zweikomponentenbehälter kann besonders gut zur Ausbringung der aktiven Haarfarbe genutzt werden, wenn seine knautschbare Zone mindestens 50 Prozent der axialen Gesamtbehälterbauhöhe einnimmt (Anspruch 6). Dem manuellen Knautschen kommt insbesondere die geringe Höhe der Trennzone zwischen den einzelnen Behältern zu Gute.

Ein Sicherungsring, nach dessen Abtrennen ein Behälter gegen den anderen Behälter schraubbar ist (Anspruch 5), dient der Verhinderung einer ungewünschten Aktivierung des Zweikomponentenbehälters.

Die Erfindung wird im folgenden an Hand eines Ausführungsbeispiels näher beschrieben. Es zeigt:
- Figur 1: in einem Vertikalschnitt einen Zweikomponentenbehälter mit zwei Behältern, die mittels eines Stopfens gegeneinander abgedichtet sind, wobei der Stopfen durch den Widerstand eines Ausstoßers von einem Zwischenstück ablösbar ist, das Zwischenstück mit einer Auflage auf dem oberen Rand des unteren Behälters aufliegt, und das Zwischenstück oben an einer Dichtlippe eines ringförmigen Verbindungsstücks anliegt, welche eine Ventilfunktion hat;
- Figur 2: in einem Vertikalschnitt und in vergrößerter Darstellung einen Ausschnitt aus Figur 1;
- Figur 3: in einem Vertikalschnitt und in vergrößerter Darstellung einen weiteren Ausschnitt aus Figur 1, sowie
- Figur 4: einem Horizontalschnitt entlang A-B der Figur 1 und in vergrößerter Darstellung den Gegenstand der Figur 1.

Bei einem Zweikomponentenbehälter 1 sind zwei einzelne Behälter 2, 3 über Gewinde miteinander verbunden. Nach einem Herausstoßen eines Stopfens 5 können die Inhalte der Behälter 2, 3 miteinander vermischt werden (Figur 1). Jeder Behälter 2, 3 weist eine Kammer 6, 7 auf. Während eine Kammer 6 zur Aufnahme eines Peroxids als der einen Komponente vorgesehen ist, dient die andere Kammer 7 der Aufnahme einer Haarfarbe als zweiter Komponente.

Am Hals 8 des unteren Behälters 3 ist ein Gewinde 36 vorgesehen, welches in das Gewinde 4 eines ringförmigen Verbindungsstücks 10 eingreift. Das Verbindungsstück 10 ist über eine Schnappverbindung 6 mit dem Behälter 2 verbunden, Der untere Behälter 3 ist gegen den oberen Behälter 2 schraubbar, wobei der Stopfen 5 von einem Öffnungen 12 aufweisenden Ausstoßer 13 (Figur 4) aus einem Zwischenstück 19 herausgestoßen wird.

Der Stopfen 5 wird durch den Widerstand des Ausstoßers 13, nach Abreißen eines Sicherungsringes 17, welcher an einer ( nicht dargestellten ) Lasche ergriffen werden kann, herausgestoßen und fällt in den unteren Behälter 3. Nachdem der Sicherungsring 17 vom Zweikomponentenbehälter 1 abgetrennt ist, kann der untere Behälter 3 weiter gegen den oberen Behälter 2 geschraubt werden.

Das Zwischenstück 19 liegt mit einer Auflage 20 auf dem oberen Rand 21 des unteren Behälters 3 auf. Das Halteelement 14 weist einen Preßsitz 25 in Kombination mit einer Rastverbindung 24 auf (Figur 3).

Am Verbindungsstück 10 ist eine Dichtlippe 30 vorgesehen (Figur 2), die zwischen dem Verbindungsstück 10 und dem Zwischenstück 19 derart am Zwischenstück 19 anliegt, daß die Dichtlippe 30 nach außen vom Zwischenstück 19 elastisch rückstellbar ist, um so bei einem Überdruck im Zweikomponentenbehälter als Ventil zu wirken. Die Dichtlippe 30, der Bereich des Zwischenstücks 10, der an der Dichtlippe 30 anliegt, und ein Ring 11 des Zwischenstücks 19 sind ringförmig umlaufend ausgestaltet.

Das Zwischenstück 19 ist mittels einer umlaufenden Dichtung 34 gegenüber dem Rand 21 des unteren Behälters 3 abgedichtet (Figur 3).

Der Zweikomponentenbehälter 1 wird nach dem Vermischen der Komponenten geschüttelt, und schließlich wird die aktive Haarfarbe, nach Abschauben einer Verschlußkappe 31, durch eine Abgabeöffnung 32 appliziert (Figur 1). Die knautschbare Zone 35 des Zweikomponentenbehälters 1 nimmt mehr als 50 Prozent der axialen Gesamtbehälterbauhöhe ein, wodurch ein leichtes Applizieren erfolgt.

## Patentansprüche

1. Zweikomponentenbehälter mit zwei voneinander getrennten und nach Herausstoßen eines Stopfens miteinander kommunizierenden Behältern, wobei jeder Behälter eine Kammer zur Aufnahme einer Komponente aufweist, mit einem Gewinde an einem Hals des einen Behälters und einem weiteren Gewinde, welches mit dem anderen Behälter verbunden ist, wobei die Gewinde ineinandergreifen, und der eine Behälter derart gegen den anderen Behälter schraubbar ist, daß der Stopfen aus seinem Halteelement gestoßen wird, und wobei ein Zwischenstück (19) zwischen den Behältern (2, 3) vorgesehen ist, welches mit einer Auflage (20) auf dem oberen Rand (21) des unteren Behälters (3) aufliegt, **dadurch gekennzeichnet, daß** ein ringförmiges Verbindungsstück (10) mit dem oberen Behälter (2) verbunden ist, und daß am Verbindungsstück (10) eine Dichtlippe (30) vorgesehen ist, die zwischen dem Verbindungsstück (10) und dem Zwischenstück (19) derart anliegt, daß die Dichtlippe (30) nach außen vom Zwischenstück (19) oder vom Verbindungsstück (10) elastisch wegstellbar ist, um so eine Ventilwirkung zu erzeugen.

2. Zweikomponentenbehälter nach Anspruch 1, **dadurch gekennzeichnet, daß** sowohl die Dichtlippe (30) als auch der Bereich (33) des Zwischenstücks (19) bzw. des Verbindungsstücks (10), der an der Dichtlippe (30) anliegt, ringförmig umlaufend ausgestaltet sind.

3. Zweikomponentenbehälter nach Anspruch 1, Anspruch 2 oder Anspruch 3, **dadurch gekennzeichnet, daß** ein mit dem oberen Behälter (2) verbundener, mindestens eine Öffnung (12) aufweisender Ausstoßer (13) vorgesehen ist, und daß der Stopfen (5) durch den Widerstand des Ausstoßers (13) nach unten aus einem Halteelement (14) des Zwischenstücks (19) in dem er sitzt, ausgestoßen werden kann.

4. Zweikomponentenbehälter nach Anspruch 1 oder Anspruch 2. **dadurch gekennzeichnet, daß** das Zwischenstück (19) mittels einer Dichtung (34) im Bereich des Randes (21) des unteren Behälters (3) gegenuber dem Rand (21) abgedichtet ist.

5. Zweikomponentenbehälter nach mindestens einem der vorgenannten Ansprüche, **dadurch gekennzeichnet, daß** ein Sicherungsring (17) vorgesehen ist, nach dessen Abtrennen ein Behälter (3) gegen den anderen Behälter (2) schraubbar ist.

6. Zweikomponentenbehälter nach mindestens einem der vorgenannten Ansprüche, **dadurch gekennzeichnet, daß** die knautschbare Zone (35) des Zweikomponentenbehälters (1) mindestens 50 Prozent der axialen Gesamtbehälterbauhöhe einnimmt.

## Claims

1. Two-component container with two separate containers which communicate with one another once a stopper has been ejected, each container having a chamber for accommodating a component, with a thread on a neck of one container and a further thread connected to the other container, the threads interengaging and it being possible for one container to be screwed towards the other container such that the stopper is ejected from its retaining element, and there being provided, between the containers (2, 3), an intermediate element (19) which rests on the top border (21) of the bottom container (3) by way of a bearing means (20), **characterized in that** an annular connecting element (10) is connected to the top container (2), and **in that** there is provided, on the connecting element (10), a sealing lip (30) which is positioned between the connecting element (10) and the intermediate element (19) such that the sealing lip (30) can be deflected away elastically outwards from the intermediate element (19) or from the connecting element (10) in order thus to produce a valve action.

2. Two-component container according to Claim 1, **characterized in that** both the sealing lip (30) and the region (33) of the intermediate element (19) or of the connecting element (10) which butts against the sealing lip (30) are of annually encircling configuration.

3. Two-component container according to Claim 1 or Claim 2, **characterized in that** an ejector (13), which is connected to the top container (2) and has at least one opening (12), is provided, and **in that** the stopper (5) can be ejected downwards, by the resistance of the ejector (13), out of a retaining element (14) of the intermediate element (19), in which it is seated.

4. Two-component container according to Claim 1 or 2, **characterized in that** the intermediate element (19) is sealed in relation to the border (21) of the bottom container (3) by means of a seal (34) in the region of the border (21).

5. Two-component container according to at least one of the existing claims, **characterized in that** there is provided a securing ring (17), following the removal of which it is possible to screw one container (3) towards the other container (2).

6. Two-component container according to at least one of the preceding claims, **characterized in that** the deformable zone (35) of the two-component container (1) takes up at least 50% of the axial height of the container as a whole.

## Revendications

1. Réservoir à deux composants comprenant deux réservoirs séparés l'un de l'autre et communiquant l'un avec l'autre après expulsion d'un bouchon, chaque réservoir présentant une chambre pour recevoir un composant, avec un filetage au niveau d'un col d'un réservoir et un autre filetage, qui est connecté à l'autre réservoir, les filetages s'engageant l'un dans l'autre, et l'un des réservoirs pouvant être vissé contre l'autre réservoir de telle sorte que le bouchon soit expulsé de son élément de support, et où une pièce intermédiaire (19) est prévue entre les réservoirs (2, 3), laquelle repose avec un appui (20) sur le bord supérieur (21) du réservoir inférieur (3), **caractérisé en ce qu'**une pièce de connexion annulaire (10) est connectée au réservoir supérieur (2), et **en ce qu'**une lèvre d'étanchéité (30) est prévue sur la pièce de connexion (10), laquelle repose entre la pièce de connexion (10) et la pièce intermédiaire (19), de telle sorte que la lèvre d'étanchéité (30) puisse être écartée élastiquement vers l'extérieur depuis la pièce intermédiaire (19) ou depuis la pièce de connexion (10), afin de produire un effet de soupape.

2. Réservoir à deux composants selon la revendication 1, **caractérisé en ce que** la lèvre d'étanchéité (30) ainsi que la zone (33) de la pièce intermédiaire (19) ou de la pièce de connexion (20), qui repose contre la lèvre d'étanchéité (30), sont réalisées avec une forme périphérique annulaire.

3. Réservoir à deux composants selon la revendication 1 ou la revendication 2, **caractérisé en ce qu'**il est prévu un élément d'expulsion (13) connecté au réservoir supérieur (2), présentant au moins une ouverture (12), et **en ce que** le bouchon (5) peut être expulsé par la résistance de l'élément d'expulsion (13) vers le bas hors d'un élément de support (14) de la pièce intermédiaire (19) dans lequel il repose.

4. Réservoir à deux composants selon la revendication 1 ou la revendication 2, **caractérisé en ce que** la pièce intermédiaire (19) est rendue étanche par rapport au bord (21) au moyen d'un joint hermétique (34) dans la région du bord (21) du réservoir inférieur (3).

5. Réservoir à deux composants selon au moins l'une des revendications précédentes, **caractérisé en ce qu'**il est prévu une bague de sécurité (17), après la séparation de laquelle un réservoir (3) peut être vissé contre l'autre réservoir (2).

6. Réservoir à deux composants selon au moins l'une des revendications précédentes, **caractérisé en ce que** la zone déformable (35) du réservoir à deux composants (1) prend au moins 50 pour-cent de la hauteur de construction axiale de l'ensemble du réservoir.
